# EUROPÄISCHE PATENTSCHRIFT

(11) **EP 2 498 961 B1**
(45) Veröffentlichungstag und Bekanntmachung des Hinweises auf die Patenterteilung: **06.08.2014**
(21) Anmeldenummer: 10781418.8
(22) Anmeldetag: 26.10.2010
(51) Int. Cl.: B26D 7/22

(54) **SCHNEIDMASCHINE FÜR LEBENSMITTEL**
FOOD SLICER
MASCHINE POUR COUPER DES ALLIMENTS

(30) Priorität: 13.11.2009 DE 102009052866
(43) Veröffentlichungstag der Anmeldung: 19.09.2012
(73) Patentinhaber: Bizerba GmbH & Co. KG, 72336 Balingen (DE)
(72) Erfinder: KOCH, Nikolaus, 72351 Geislingen (DE)
(74) Vertreter: Wagner, Jürgen
(86) Internationale Anmeldenummer: PCT/EP2010/006515
(87) Internationale Veröffentlichungsnummer: WO 2011/057713

(56) Entgegenhaltungen:
- DE-A1- 3 013 469
- US-A- 2 043 850
- US-A- 2 065 572
- US-A- 2 728 367

## Beschreibung

Die Erfindung betrifft eine Schneidemaschine nach den Merkmalen des Oberbegriffs des Anspruchs 1.

Solche Schneidemaschinen werden in der Praxis verwendet um Scheiben von strangförmigen Lebensmitteln abzuschneiden. Aus Sicherheitsgründen ist dabei notwendig, das Schneidmesser so weit abzudecken, dass sich das Verletzungsrisiko verringert. Zu Reinigungszwecken ist es wünschenswert, die Abdeckvorrichtung abzunehmen.

Die DE 30 13 469 A1 zeigt eine solche Schneidemaschine mit einer abnehmbaren Messerabdeckung. Die Messerabdeckung ist über Befestigungspunkte mit einem Messerschutzring verbunden und kann nach Lösen einer Verriegelung abgenommen werden.

Beim Schneiden von Schneidgut mit großem Durchmesser ergibt sich das Problem, dass die Befestigungspunkte von dem Schneidgut überfahren werden. Dies bewirkt zum einen eine hohe Verschmutzung und zum anderen eine unsaubere Anlagefläche und damit ein schlechtes Schneidergebnis der Schneidemaschine.

Der Erfindung liegt die Aufgabe zugrunde eine Schneidemaschine zu schaffen, die auch bei großen Schneidgutdurchmessern ein gutes Schneidergebnis liefert und einen hohen Hygienestandard sicherstellt.

Die Aufgabe wird erfindungsgemäß durch eine Schneidemaschine mit den Merkmalen des Anspruchs 1 gelöst.

Alle formschlüssigen oder kraftschlüssigen Befestigungspunkte der abnehmbaren Messerabdeckung sind unterhalb der Schlittenfläche angeordnet. Das Schneidgut wird oben auf eine Schneidgutauflage des Schlittens aufgelegt und zum Schneiden zusammen mit dem Schlitten parallel zu dem Kreismesser bewegt. Dabei ist das Schneidgut über weite Strecken in direkter Anlage mit der Messerabdeckung. Sofern die Fläche der Messerabdeckung Unregelmäßigkeiten in Form von Befestigungspunkten aufweist, stören diese den Lauf des Schnittguts und damit das Schneidergebnis. Bei den aus dem Stand der Technik bekannten Schneidemaschinen kann daher nur Schneidgut mit kleinem Durchmesser verwendet werden, um sicherzustellen, dass die Anlagefläche des Schnittgutes nicht durch Unregelmäßigkeiten gestört wird. Die Anordnung aller formschlüssigen oder kraftschlüssigen Befestigungspunkte unterhalb der Schlittenfläche und damit unterhalb der Anlage- oder Kontaktfläche von Schneidgut und Messerabdeckung sorgt nun dafür, dass diese Anlagefläche frei von Unregelmäßigkeiten ist, unabhängig davon wie groß der Durchmesser des Schneigutes ist.

Um eine mechanisch stabile Halterung der Messerabdeckung zu erreichen ist in einer Ausführung vorgesehen, dass die Schlittenfläche gegen die Horizontale geneigt und insbesondere V-förmig ausgestaltet ist. Alle formschlüssigen oder kraftschlüssigen Befestigungspunkte der Messerabdeckung werden unterhalb eines Schenkels der V-förmigen Schlittenfläche angeordnet. Dadurch ist es möglich, die Befestigungspunkte im Dreieck anzuordnen und dadurch eine mechanisch stabile Halterung zu erreichen. In dem bekannten Stand der Technik hat entgegen dieser vorgeschlagenen Lösung gerade die notwendige mechanisch stabile Halterung vorgegeben, dass die Befestigungspunkte über den Umfang der Messerabdeckung verteilt angeordnet sein müssen und dadurch zwangsläufig innerhalb der Auflagefläche von Schneidgut mit großem Durchmesser zu liegen kommen.

Eine konstruktiv vorteilhafte Ausführung sieht vor, dass die Befestigungspunkte der Messerabdeckung über formschlüssige und/oder kraftschlüssige Verbindungselemente erfolgt, die die Messerabdeckung mit dem Gehäuse der Schneidemaschine und/oder einem an dem Gehäuse befestigten Messerschutzring lösbar verbinden. Solche Verbindungen können z. B. als Bolzen, Schrauben, Klemmverschlüsse oder Riegel ausgebildet sein.

Eine mechanisch stabile Ausführung der Messerabdeckung bei gleichzeitig möglichst großflächiger Abdeckung des Schneidmessers wird erreicht, indem die Messerabdeckung, insbesondere die Außenkontur der Messerabdeckung, im wesentlichen kreisförmig ist und zwei Bereiche mit jeweils unterschiedlichem Durchmesser aufweist. Im Bereich unterhalb der Schlittenauflage, also im Bereich der Befestigungspunkte oder Haltebereich, weist die Messerabdeckung einen Durchmesser auf, der im wesentlichen mit dem Durchmesser des Messerschutzrings übereinstimmt. Im Bereich oberhalb der Schlittenauflage, im Abdeckbereich, weist die die Messerabdeckung einen Durchmesser auf, der kleiner ist als der Durchmesser des Schneidmessers. Die Mittelpunkte der beiden Durchmesser der Außenkontur liegen eng beieinander im Bereich des Drehpunkts des Kreismessers.

Es ist vorgesehen, dass das Kreismesser bzw. Schneidmesser im Bereich oberhalb des Schlittens, also im Abdeckbereich eine negative Krümmung aufweist, also konkav ausgebildet ist, während die Messerabdeckung im Abdeckbereich eine positive Krümmung aufweist, also konvex ausgebildet ist, so dass der Abdeckbereich in einen durch die negative Krümmung des Kreismessers gebildeten Bauraum eingreift. Dies ermöglicht, dass auch bei einer dickeren Wandstärke der Messerabdeckung für das Schneidgut von Messerabdeckung und Schneidmesser eine gemeinsame Oberfläche gebildet wird, die eine im wesentlichen ebene Kontur aufweist, an der das Schneidgut ohne Behinderung entlang gleiten kann.

In einer Ausführung ist vorgesehen, dass die erfindungsgemäße Schneidemaschine als Schrägschneider ausgebildet ist. Das heißt, dass die Schneidebene in der das Kreismesser rotiert gegen die Vertikale geneigt ist. In einer anderen Ausführung kann vorgesehen sein, dass die erfindungsgemäße Schneidemaschine als Vertikalschneider ausgebildet ist. Das heißt, dass die Schneidebene in der das Kreismesser rotiert vertikal angeordnet ist.

Eine Anwendung der Schneidemaschine ist in der Lebensmittelindustrie oder im Einzelhandel vorgesehen um Lebensmittel wie z. B. Wurst, Fleisch, Fisch, Käse oder Gemüse Scheibenweise aufzuschneiden.

Weitere Ausführungsbeispiele der Erfindung sind in den Figuren dargestellt und der dazugehörenden Beschreibung beschrieben.

Es zeigen,
- Figur 1:: Eine schematische Darstellung der Schneidemaschine in Seitansicht.
- Figur 2:: Eine vergrößerte Darstellung der Messerabdeckung
- Figur 2a:: Eine Schnittdarstellung entlang der Linie A-A in Figur 2
- Figur 2b:: Eine Schnittdarstellung entlang der Linie B-B in Figur 2
- Figur 3:: Eine vergrößerte Darstellung einer Ausführungsvariante des Befestigungsriegels
- Figuren 3a und 3b:: Schnittdarstellungen der Figur 3
- Figur 4:: Eine vergrößerte Darstellung einer weiteren Ausführungsvariante des Befestigungsriegels
- Figuren 4a und 4b:: Schnittdarstellungen der Figur 4

In der **Figur 1** ist eine Schneidemaschine 1 zum Schneiden von Wurstaufschnitt oder Käseaufschnitt dargestellt. Die Schneidemaschine 1 weist ein Gehäuse 2 auf, in dem über einen Schlittenfuß 33 ein linear beweglicher Schlitten 3 gelagert ist. Über einen Griff 24 kann der Schlitten manuell betätigt, das heißt parallel zu der durch das Schneidmesser 25 definierten Schneidebene hin und her bewegt werden. Zum Aufstellen der Schneidemaschine auf einer Unterlage weist das Gehäuse 2 Gehäusefüße 23 auf. Weiter weist das Gehäuse eine Anschlagplatte 21 als Anschlag für die Dickeneinstellung der zu schneidenden Lebensmittelscheiben auf. Der Schlitten 3 weist eine Schlittenfläche 34 auf, die als Auflagefläche für Schneidgut dient. Sie ist V-förmig ausgebildet und weist einen ersten Schenkel 31 und einen zweiten Schenkel 32 auf. In diese V-Form können Lebensmittelprodukte eingelegt und durch Hin- und Herbewegen des Schlittens 3 von der Schneidemaschine 1 in Scheiben geschnitten werden.

Im Inneren des Gehäuses 2 ist ein Motor angeordnet, der das Kreismesser 25 in Rotation versetzt. Die Anschlagplatte 21 verläuft parallel zu dem Kreismesser 25 und bildet einen Anschlag für die auf den Schlitten aufgelegten Lebensmittel. Über eine Verstellvorrichtung mit einem außen an dem Gehäuse angeordneten Verstellknopf kann der Abstand der Anschlagplatte zum Kreismesser 25 und damit der Schneidspalt bzw. die Scheibendicke des zu schneidenden Lebensmittels eingestellt werden.

Das Kreismesser 25 weist an seinem Umfang eine Schneide auf, die von einem fest mit dem Gehäuse 2 verbundenen Messerschutzring 22 abgedeckt ist. Der Messerschutzring 22 umfasst die Schneide C-förmig und lässt nur einen kleinen Bereich der Schneide zum Schneiden frei. Der Messerschutzring 22 deckt die Schneide in einem Bereich von circa 200° bis 340° ab und haltert eine Messerabdeckung 4.

In der **Figur 2** ist die Messerabdeckung 4 dargestellt. Die Schnittdarstellung der **Figur 2a** zeigt einen horizontalen Schnitt entlang der Linie A-A der Figur 2. Die **Figur 2b** zeigt eine Schnittdarstellung der Linie B-B. Die Messerabdeckung 4 weist zwei Bereiche auf. Ein erster Bereich ist als Abdeckbereich 42 mit runder Außenkontur ausgebildet. Er weist einen geringeren Durchmesser als das Schneidmesser 25 auf. Er ist parallel zu dem Schneidmesser verlaufend und zentriert zu diesem, d. h. im Zentrum bzw. Drehpunkt des Schneidmessers 25, angeordnet. So deckt der erste Abschnitt 42 einen großen Teil des Schneidmessers 25 ab und bildet einen effektiven Berührschutz. Gleichzeitig lässt die Messerabdeckung 4 im Randbereich des Schneidmessers 25 genügend Raum um Schneidgut aufzuschneiden.

In dem unteren Bereich der Messerabdeckung 4 ist ein Haltebereich 43 an den ersten Bereich 42 einstückig angeformt. In dem Haltebereich sind drei Befestigungspunkte 44, 45, 46 angeordnet, die die Messerabdeckung 4 mit dem Messerschutzring 22 bzw. dem Gehäuse 2 lösbar verbinden. Ein Handgriff 41 ist fest mit dem Haltebereich verbunden und erleichtert die Handhabung der Messerabdeckung. Der Haltebereich 43 ist, wie auch die Befestigungspunkte 44, 45, 46 unterhalb der Schlittenfläche 34 angeordnet. Der Haltebereich 43 weist zumindest abschnittsweise eine im wesentlichen runde Außenkontur auf, die mit der Kontur des Messerschutzrings fluchtet, insbesondere deren Durchmesser mit dem Durchmesser des Messerschutzrings 22 übereinstimmt. Der schräg stehende Schenkel 32 des Schlittens schließt den unteren Bereich dabei nach oben hin ab.

In der in Figur 2 dargestellten Schlittenposition befindet sich der Schlitten 3 in seiner vorderen Endposition, das bedeutet, in seiner am weitesten auf der rechten Seite der Figur 2 angeordneten Position. Beim Verfahren kann der Schlitten 3 von dort aus weiter nach links gefahren werden. Dies hat zur Folge, dass in keiner Position des Schlittens 3 einer der Befestigungspunkte 44, 45, 46 in Kontakt mit dem Schneidgut kommen und dadurch Verschmutzen oder das Schneidergebnis negativ beeinflussen kann.

Die Messerabdeckung 4 ist zu Reinigungszwecken einfach abnehmbar und wieder montierbar. Beim Befestigen der Messerschutzabdeckung 4 an dem Messerschutzring wird die Messerabdeckung 4 bei zurückgefahrenem Schlitten 3 mit einer entsprechenden Aussparung in den als Pilzkopf ausgebildeten Befestigungspunkt 44 eingeführt. Mit einer weiteren Aussparung liegt die Messerabdeckung 4 dann bereits auf dem als Haltedorn ausgebildeten Befestigungspunkt 45 auf. Der dritte Befestigungspunkt 46 ist als Befestigungsbolzen ausgebildet, der in der Messerabdeckung 4 angeordnet ist und eine Öffnung in der Messerabdeckung 4 passgenau durchgreift. Er wird zum Endgültigen Befestigen der Messerabdeckung 4 über einen um eine Achse 48 schwenkbaren Riegel 47 verriegelt. Die Verbindungslinien der drei Befestigungspunkte 44, 45, 46 bilden ein Dreieck und somit eine stabile Dreipunkthalterung für die Messerabdeckung 4. Das Abnehmen der Messerabdeckung 4 erfolgt in umgekehrter Reihenfolge, beginnend mit der Entriegelung des Riegels 47.

Der Riegel 47 weist eine Auflaufschräge auf, so dass die Messerabdeckung 4 beim Verriegeln gegen den Messerschutzring 22 gezogen wird, dort satt aufliegt und somit spielfrei befestigt wird. Der Riegel 47 ist hinter dem Messerschutzring angeordnet und erfordert zum Bedienen daher ein Umgreifen des Messerschutzrings 22.

In den **Figuren 3, 3a** und **3b** ist eine Variante des Befestigungspunktes 46 gezeigt. Im Unterschied zu der in den Figuren 2 bis 2b gezeigten Variante wird der zum Verriegeln der Messerabdeckung benötigte Riegel nun durch eine Handhabe 57 bedient, die um eine Achse 58 geschwenkt wird und vor der Messerabdeckung 4 angeordnet ist. Ein Umgreifen der Messerabdeckung ist bei dieser Variante nicht notwendig.

In den **Figuren 4, 4a** und **4b** ist eine weitere Variante des Befestigungspunktes 46 gezeigt. Der schwenkbare Riegel 67 ist hier als U-förmiger Riegel ausgebildet, der an dem Messerschutzring 22 um eine Achse 68 schwenkbar gelagert ist.

Allen gezeigten Ausführungsvarianten des Schwenkriegels 47, 57, 67 ist gemeinsam, dass Sie eine Auflaufschräge aufweisen und die Messerabdeckung 4 beim Verriegeln gleichzeitig gegen den Messerschutzring 22 verspannen.

Ebenso kann der Messerschutzring 22 eine Auflaufschräge besitzen, auf die der Schwenkriegel 47, 57, 67 zum Verspannen der Messerabdeckung aufläuft.

## Patentansprüche

1. Schneidemaschine für Lebensmittel mit einem in einem Gehäuse (2) rotierend gelagerten Kreismesser (25) und einem parallel zu dem Kreismesser beweglich gelagerten Schlitten (3) zum Haltern von Schneidgut indem dieses oben auf eine Schlittenfläche (34) aufgelegt wird und einer mittels wenigstens zwei Befestigungspunkten (44, 45, 46) abnehmbar am Gehäuse gehalterten Messerabdeckung (4) die das Kreismesser (25) flächig abdeckt, wobei die Messerabdeckung mit einer Ausparung in einen als Pilzkopf ausgebildeten Befestigungspunkt eingeführt wurde **dadurch gekennzeichnet dass** alle formschlüssigen oder kraftschlüssigen Befestigungspunkte (44, 45, 46) der Messerabdeckung (4) unterhalb der Schlittenfläche (34) angeordnet sind.

2. Schneidemaschine nach Anspruch 1,
**dadurch gekennzeichnet,**
**dass** die Schlittenfläche (34) gegen die Horizontale geneigt und insbesondere V-förmig ausgestaltet ist und alle formschlüssigen oder kraftschlüssigen Befestigungspunkte (44, 45, 46) der Messerabdeckung (4) unterhalb eines Schenkels der V-förmigen Schlittenfläche (34) angeordnet sind.

3. Schneidemaschine nach Anspruch 1 oder 2,
**dadurch gekennzeichnet,**
**dass** das Gehäuse (2) einen die Schneide des Kreismessers (25) C-förmig abdeckenden Messerschutzring (22) aufweist und die Messerabdeckung (4) mit dem Messerschutzring vorzugsweise abnehmbar verbunden ist.

4. Schneidemaschine nach Anspruch 3,
**dadurch gekennzeichnet,**
**dass** die Messerabdeckung (4) über einen an dem Messeschutzring (22) gelagerten Bolzen (46), der zum Haltern in eine Öffnung der Messerabdeckung (4) eingreift mit dem Messerschutzring verbunden ist.

5. Schneidemaschine nach Anspruch 3,
**dadurch gekennzeichnet,**
**dass** die Messerabdeckung (4) einen Bolzen (46) aufweist, der zum Haltern in eine Öffnung des Messerschutzrings (22) eingreift um diese mit dem Messerschutzring (2) zu verbinden.

6. Schneidemaschine nach Anspruch 4 oder 5,
**dadurch gekennzeichnet,**
**dass** ein beweglicher Riegel (47) vorgesehen ist, der zum Fixieren der Messerabdeckung (4) mit dem Bolzen (46) zusammenwirkt und beim Fixieren des Bolzens gleichzeitig die Messerabdeckung (4) gegen den Messerschutzring (22) verspannt.

7. Schneidemaschine nach einem der vorhergehenden Ansprüche,
**dadurch gekennzeichnet,**
**dass** die Messerabdeckung (4) einen Haltegriff (41) aufweist, der unterhalb der Schlittenfläche (34) angeordnet ist.

8. Schneidemaschine nach einem der vorhergehenden Ansprüche,
**dadurch gekennzeichnet,**
**dass** die Messerabdeckung (4) einen Abdeckbereich (42) und einen Haltebereich (43) aufweist und zumindest in
einer Endstellung des Schlittens (3) der Abdeckbereich (42) oberhalb und der Haltebereich (43) unterhalb der Schlittenfläche (34) angeordnet sind.

9. Schneidemaschine nach Anspruch 8,
**dadurch gekennzeichnet,**
**dass** der Abdeckbereich (42) mit dem Haltebereich (43) einstückig verbunden ist.

10. Schneidemaschine nach Anspruch 8 oder 9,
**dadurch gekennzeichnet,**
**dass** die Messerabdeckung (4) im Abdeckbereich (42) eine positive Krümmung aufweist, die komplementär zu einer negativen Krümmung des Kreismessers (25) ausgebildet ist, so dass der Abdeckbereich (42) in einen durch die negative Krümmung des Kreismessers (25) gebildeten Bauraum eingreift.

## Claims

1. Cutting machine for foodstuffs having a circular blade (25) mounted rotatably in a housing (2), and having a slide (3) mounted moveably parallel to the circular blade to hold the cutting material by this being placed on top of a sliding surface (34), and having a blade cover (4) held removeably on the housing by means of at least two fixing points (44, 45, 46), said blade cover covering the circular blade over its entire surface, wherein the blade cover, having a recess, has been introduced into a fixing point formed as a mushroom peg,
**characterised in that**,
all positive-fit or non-positive-fit fixing points (44, 45, 46) of the bladecover (4) are arranged underneath the slide surface (34).

2. Cutting machine according to claim 1,
**characterised in that**,
the slide surface (34) is inclined relative to the horizontal and is in particular designed to be V-shaped and all positive-fit or non-positive-fit fixing points (44, 45, 46) of the blade cover (4) are arranged underneath an arm of the V-shaped slide surface (34).

3. Cutting machine according to claim 1 or 2,
**characterised in that**,
the housing (2) has a blade protection ring (22) covering the edge of the circular blade (25) in a C-shape and the blade cover (4) is connected to the blade protection ring, preferably removeably.

4. Cutting machine according to claim 3,
characterisedin that,
the blade cover (4) is connected to the blade protection ring via a bolt (46) that is mounted on the blade protection ring (22), said bolt engaging with an opening of the blade cover (4) for support.

5. Cutting machine according to claim 3,
characterisedin that,
the blade cover (4) has a bolt (46) which engages with an opening of the blade protection ring (22) for support, in order to connect the blade cover (4) to the blade protection ring (2).

6. Cutting machine according to claim 4 or 5,
**characterised in that**,
a moveable catch (47) is provided which interacts with the bolt (46) to fix the blade cover (4), and, when fixing the bolt, at the same time the blade cover (4) clamps against the blade protection ring (22).

7. Cutting machine according to one of the preceding claims,
**characterised in that**,
the blade cover (4) has a handle (41) which is arranged underneath the slide surface (34).

8. Cutting machine according to one of the preceding claims,
**characterised in that**,
the knife cover (4) has a cover region (42) and a holding region (43), and the cover region is arranged above the slide surface (34) and the holding region (43) is arranged below the slide surface (34) at least in one end position of the slide (3).

9. Cutting machine according to claim 8,
**characterised in that**,
the cover region (42) is connected to the holding region (43) in one piece.

10. Cutting machine according to claim 8 or 9,
**characterised in that**,
the knife cover (4)has a positive curvature in the cover region (42), which is formed to be complementary to a negative curvature of the circular blade (25), such that the cover region (42) engages with an installation space formed by the negative curvature of the circular blade (25).

## Revendications

1. Machine pour couper des aliments avec une lame circulaire (25) logée de manière rotative dans un boîtier (2) et un chariot (3) logé de manière mobile parallèlement à la lame circulaire pour l'appui de produit à découper en plaçant celui-ci en haut sur une surface du chariot (34), et un recouvrement de lame (4) maintenu de manière amovible sur le boîtier à l'aide d'au moins deux points de fixation (44, 45, 46), lequel recouvrement recouvre de manière plane la lame circulaire (25),
**caractérisée en ce que**
le recouvrement de lame a été introduit avec un évidement dans un point de fixation réalisé comme une tête de champignon, tous les points de fixation (44, 45, 46) à complémentarité de formes ou à force du recouvrement de lame (4) étant disposés sous la surface du chariot (34).

2. Machine pour couper selon la revendication 1,
**caractérisée en ce que**
la surface du chariot (34) est inclinée contre l'horizontale et est configurée en particulier en V, et tous les points de fixation (44, 45, 46) à complémentarité de formes ou à force du recouvrement de lame (4) sont disposés sous une branche de la surface du chariot (34) en V.

3. Machine pour couper selon la revendication 1 ou 2,
**caractérisée en ce que**
le boîtier (2) présente un anneau de protection de lame (22) recouvrant en forme de C, le tranchant de la lame circulaire (25) et le recouvrement de lame (4) est de préférence relié de manière détachable à l'anneau de protection de lame.

4. Machine pour couper selon la revendication 3,
**caractérisée en ce que**
le recouvrement de lame (4) est relié à l'anneau de protection de lame par un boulon (46) logé sur l'anneau de protection de lame (22) qui s'engage pour l'appui dans une ouverture du recouvrement de lame (4).

5. Machine pour couper selon la revendication 3,
**caractérisée en ce que**
le recouvrement de lame (4) présente un boulon (46) qui s'engage pour l'appui dans une ouverture de l'anneau de protection de lame (22) afin de le relier avec l'anneau de protection de lame (2).

6. Machine pour couper selon la revendication 4 ou 5,
**caractérisée en ce que**
un verrou mobile (47) est prévu, lequel co-agit avec le boulon (46) pour la fixation du recouvrement de lame (4) et précontraint simultanément, lors de la fixation du boulon, le recouvrement de lame (4) contre l'anneau de protection de lame (22).

7. Machine pour couper selon l'une quelconque des revendications précédentes,
**caractérisée en ce que**
le recouvrement de lame (4) présente une poignée (41) qui est disposée sous la surface du chariot (34).

8. Machine pour couper selon l'une quelconque des revendications précédentes,
**caractérisée en ce que**
le recouvrement de lame (4) présente une zone de recouvrement (42) et une zone de retenue (43), et au moins dans une position d'extrémité du chariot (3), la zone de recouvrement (42) est disposée au-dessus et la zone de retenue (43) est disposée au-dessous de la surface de chariot (34).

9. Machine pour couper selon la revendication 8,
**caractérisée en ce que**
la zone de raccordement (42) est reliée d'un seul tenant à la zone de retenue (43).

10. Machine pour couper selon la revendication 8 ou 9,
**caractérisée en ce que**
le recouvrement de lame (4) présente dans la zone de recouvrement (42) une courbure positive qui est réalisée de manière complémentaire à une courbure négative de la lame circulaire (25) de sorte que la zone de recouvrement (42) s'engage dans un espace de construction formé par la courbure négative de la lame circulaire (25).
